# EUROPÄISCHE PATENTSCHRIFT

(11) **EP 0 919 715 B1**
(45) Veröffentlichungstag und Bekanntmachung des Hinweises auf die Patenterteilung: **02.04.2003**
(21) Anmeldenummer: 98122756.4
(22) Anmeldetag: 01.12.1998
(51) Int. Cl.: F02F 1/10, B22D 19/00

(54) **Zylinderlaufbuchse**
Cylinder liner
Chemise cylindre

(30) Priorität: 01.12.1997 DE 19753017
(43) Veröffentlichungstag der Anmeldung: 02.06.1999
(73) Patentinhaber: KS Aluminium Technologie Aktiengesellschaft, 74172 Neckarsulm (DE)
(72) Erfinder: Harsch, Albert Dipl.-Ing., 74906 Bad Rappenau (DE); Möding, Herbert Dipl.-Ing., 74177 Bad Friedrichshall (DE); Rogalski, Joachim, 74177 Bad Friedrichshall (DE); Stenzel, Otto, Dr.-Ing., 71543 Wüstenrot (DE)
(74) Vertreter: Dreiss, Fuhlendorf, Steimle & Becker

(56) Entgegenhaltungen:
- EP-A- 0 551 109
- EP-A- 0 837 235
- DE-A- 1 576 437
- DE-B- 1 008 069
- DE-C- 549 560
- US-A- 4 005 991

## Beschreibung

Die Erfindung betrifft eine in Leichtmetalllegierung eingießbare Zylinderlaufbuchse nach dem Oberbegriff des Anspruchs 1.

Es ist bekannt, zum Verklammern von Zylinderlaufbuchsen im Umguss diese mit in Längsrichtung Hinterschnitte bildenden makroskopischen Oberflächenstrukturen zu versehen. Hierdurch wird weitestgehend verhindert, dass sich die Laufbuchse in axialer Richtung vom Zylinderblock löst. Hierfür wurden offene rillenförmige Strukturen in Umfangsrichtung auf die Laufbuchse aufgeschnitten. Bei derartigen Laufbuchsen besteht aber das Problem einer Ablösung des Umgusses in radialer Richtung. Es hat sich gezeigt, dass besonders bei radialer Krafteinwirkungsrichtung Anbindungsprobleme auftreten.

Mit DE-A-1 576 437 wurde vorgeschlagen, auf der Außenseite der einzugießenden Zylinderlaufbuchse eine schuppenförmige Oberflächenstruktur auszubilden, die durch eine überhöhte Schnittgeschwindigkeit bei der spanabhebenden Bearbeitung der Zylinderlaufbuchse erhalten werden könne.

Der vorliegenden Erfindung liegt die Aufgabe zugrunde, die Anbindung einer Zylinderlaufbuchse im Umguss zu verbessern.

Diese Aufgabe wird nach der Erfindung durch eine Zylinderlaufbuchse mit den Merkmalen des Anspruchs 1 gelöst. Die Oberflächenstruktur ist so ausgebildet ist, dass sie in radialer Richtung der Zylinderlaufbuchse gezielt Hinterschnitte bildet.

Diese Hinterschnitte führen bei Zylinderlaufbuchsen auf Eisenbasis zu einer zusätzlichen Verklammerung im Umguss und bei Zylinderlaufbuchsen auf Leichtmetallbasis zu einer besseren Verklammerung sowie zur Erhöhung des Anteils metallurgischer Bindung.

Diese Hinterschnitte sind durch gezielte spanabhebende Bearbeitung oder auch durch einen Umformvorgang, wie z.B. Drückwalzen, herstellbar. Unregelmäßige Hinterschnitte, wie sie gegebenenfalls durch Sprühen oder Strahlen erzeugt werden können, werden nicht unter dem Begriff einer gezielt hergestellten makroskopischen Oberflächenstruktur subsummiert.

Es hat sich gezeigt, dass mit der erfindungsgemäßen Ausbildung von Zylinderlaufbuchsen Anbindungs- und Ablösungsprobleme im Betrieb einer Verbrennungskraftmaschine wesentlich verringert werden konnten.

Die gezielt hergestellte makroskopische Oberflächenstruktur mit dem rippenförmigen Erhebungen kann in Form von vorzugsweise in Umfangsrichtung erstreckten Nuten oder auch von spiralförmigen Gewindegängen gebildet sein. Die Steigung der Gewindegänge beträgt vorzugsweise 1 bis 4 mm. In besonders vorteilhafter Ausbildung der Erfindung umfasst die Umfangsfläche der Zylinderlaufbuchse eine Kombination von Links- und Rechtsgewindegängen.

Es hat sich als zweckmäßig erwiesen, wenn die Tiefe der Oberflächenstruktur 0,3 bis 2 mm, vorzugsweise 0,5 bis 1,2 mm, beträgt.

Eine bevorzugte Ausführungsform der Zylinderlaufbuchse ist gekennzeichnet durch die Nuten- oder Gewindestruktur bildende Flankenabschnitte, die in einer Längsschnittebene der Zylinderlaufbuchse zwischen 0 und 30°, vorzugsweise zwischen 15 und 25°, und ganz besonders vorteilhafter Weise etwa 25° zur radialen Richtung der Zylinderlaufbuchse geneigt sind.

Die Flankenabschnitte könnten ansich parallel zueinander verlaufen, d.h. zur radialen Richtung denselben Winkel einschließen. Demgegenüber wird eine Trapezform mit unterschiedlichen Neigungswinkeln zur radialen Richtung bevorzugt. Es wird aber ausdrücklich darauf hingewiesen, dass es als vorteilhaft und daher nach der Erfindung bevorzugt angesehen wird, wenn die beiden eine Erhebung begrenzenden Flankenabschnitte zur selben Richtung geneigt sind. Es ist solchenfalls besser möglich, die mechanischen Kennwerte des Umgusses sowie des Eingussteils durch entsprechende Bemessung der Steigung bzw. des Abstands der Flankenabschnitte zu berücksichtigen, damit maximale radiale und axiale Kräfte aufgenommen werden können, ohne dass es zu einem Bruch oder Abriss im Bereich der Buchse oder des Umgusses kommt.

In Weiterbildung der Erfindung von ganz besonderer Bedeutung weist einer der Flankenabschnitte eine Abstufung mit einem radial inneren und einem radial äußeren Teilabschnitt auf. Durch eine derartige Abstufung wird verhindert, dass sich die Zylinderlaufbuchse bei lokaler Krafteinwirkung in Richtung der Neigung der Flankenabschnitte ablösen kann, da einer der beiden Teilabschnitte in dieser Richtung eine Formschlusshalteverbindung ausbildet. Insoweit hat es sich als vorteilhaft erwiesen, wenn der radial äußere Teilabschnitt des in Neigungsrichtung hinteren Flankenabschnitts einen geringeren Neigungswinkel zur radialen Richtung aufweist, als der radial innere Teilabschnitt.

Die beiden Teilabschnitte sind vorzugsweise über einen dritten Teilabschnitt aneinander angebunden.

Nach einem weiteren Erfindungsgedanken kann die Oberflächenstruktur durch einen zweistufigen Bearbeitungsprozess gebildet sein, wobei in einer ersten Stufe eine in radialer Richtung hinterschnittfreie Oberflächenstruktur gebildet wird und in einem anschließenden Umformprozess, z.B. Drückwalzen, Schmieden, die radial äußeren Bereiche der Oberflächenstruktur in axialer Richtung derart verdrängt werden, dass sie in radialer Richtung Hinterschnitte bilden. Der erste Bearbeitungsprozess könnte hierbei auch in Form spanabhebender Bearbeitung erfolgen. Es erweist sich indessen als vorteilhaft, wenn auch der erste Prozess ein Umformprozess, wie Drüchwalzen oder Strangpressen, ist.

Es wird ausdrücklich darauf hingewiesen, dass die Anwendung der vorliegenden Erfindung nicht ausschließlich auf Zylinderlaufbuchsen beschränkt ist, sondern dass ansich beliebige, vorzugsweise rotationssymmetrische Eingusskörper im Sinne der Erfindung ausgebildet werden können.

Weitere Merkmale, Einzelheiten und Vorteile der Erfindung ergeben sich aus der zeichnerischen Darstellung und nachfolgenden Beschreibung bevorzugter Ausführungsformen von Oberflächenstrukturen bei einer erfindungsgemäßen Zylinderlaufbuchse. In der Zeichnung zeigt:
- Figur 1: eine Oberflächenstruktur in Form eines Gewindeprofils mit zueinander parallelen Flankenabschnitten;
- Figur 2: eine weitere Oberflächenstruktur in Form eines Gewindeprofils mit Trapezform bildenden Flankenabschnitten;
- Figur 3: eine weitere Oberflächenstruktur in Form eines Gewindeprofils mit stark abweichender Neigung der Flankenabschnitte;
- Figur 4: eine weitere Oberflächenstruktur in Form eines Gewindeprofils mit je einem abgestuften Flankenabschnitt;
- Figur 5: eine durch einen Drückwalzprozess hergestellte Oberflächenstruktur in Form eines Nutenprofils; und
- Figur 6: eine weitere Ausführungsform einer in einem Drückwalzprozess hergestellten Oberflächenstruktur, in Form eines Nutenprofils.

Figur 1 zeigt eine erste Ausführungsform eines Gewindeprofils, dessen eine jeweilige rippenförmige Erhebung 2 definierende und begrenzende Flankenabschnitte 4, 6 jeweils parallel zueinander verlaufen. Beide Flankenabschnitte 4, 6 sind um einen Winkel α von ca. 25° zur radialen Richtung 8 der nur angedeuteten Zylinderlaufbuchse 10 geneigt. Der Abstand d der Nutflanken 6, 4 zweier benachbarter Erhebungen 2 beträgt 1,4 mm. Die Steigung S der Gewindegänge beträgt 2,4 mm und die Tiefe T des Profils beträgt 0,6 bis 0,8 mm. Es hat sich als zweckmäßig erwiesen, den Radius R im Bereich des spitzen Winkels im Übergang des Flankenabschnitts 6 zum Grund 12 des Gewindeprofils 0,1 mm zu wählen.

Der jeweilige Flankenabschnitt 6 bildet einen Hinterschnitt 14 in radialer Richtung 8 und verhindert ein Ablösen des angedeuteten Umgusses 64 von der äußeren Fläche der Zylinderlaufbuchse 10.

Das in Figur 2 dargestellte Gewindeprofil unterscheidet sich von dem in Figur 1 dargestellten dadurch, dass die Flankenabschnitte 16, 18 unterschiedliche Neigung aufweisen. Während der Flankenabschnitt 18 eine Neigung von ca. 25° zur radialen Richtung 8 aufweist, ist der Flankenabschnitt 16 nur um ca. 15 bis 22° hierzu geneigt. Durch die unterschiedliche Neigung der Flankenabschnitte 16, 18 wird eine allgemein als trapezförmig bezeichnete Ausbildung des Gewindeprofils erreicht.

Eine extremere Ausbildung eines trapezförmigen Gewindeprofils zeigt Figur 3, wonach ein Flankenabschnitt 20 in radialer Richtung 8 verläuft und ein anderer Flankenabschnitt 22 wie bei den vorstehenden Ausführungsbeispielen ca. 25° zur radialen Richtung 8 beträgt.

Figur 4 zeigt eine bevorzugte Ausführungsform eines Gewindeprofils, wonach ein in Neigungsrichtung hinterer Flankenabschnitt 24 gestuft ausgebildet ist und einen radial inneren und einen radial äußeren Teilabschnitt 26 bzw. 28 aufweist, welche durch einen dritten Teilabschnitt 30 miteinander verbunden sind. Der radial äußere Teilabschnitt 28 weist einen geringeren Neigungswinkel zur radialen Richtung 8 auf, als der radial innere Teilabschnitt 26. Hierdurch wird in Neigungsrichtung 32 des anderen Flankenabschnitts 43 ein Hinterschnitt 36 durch den äußeren Teilabschnitt 28 gebildet.

Im dargestellten Fall ist der Flankenabschnitt 34 wiederum etwa 25° zur radialen Richtung 8 geneigt. Der radial innere Teilabschnitt 24 weist dieselbe Neigung auf. Der radial äußere Teilabschnitt 28 verläuft in radialer Richtung. Der dritte Teilabschnitt 30, welcher den radial inneren und den radial äußeren Teilabschnitt 26 bzw. 28 miteinander verbindet, verläuft im wesentlichen in Längsrichtung, also konzentrisch zur nicht dargestellten Längsachse der Zylinderlaufbuchse.

Figur 5 zeigt eine in der zeichnerischen Darstellung im wesentlichen T-förmige Ausbildung einer Oberflächenstruktur. Die Oberflächenstruktur wurde in einem zweistufigen Prozess hergestellt, indem zunächst die durch unterbrochene Linien dargestellte Struktur mit in radialer Richtung und parallel zueinander verlaufenden Flankenabschnitten 40, 42 in einem Drückwalzprozess gebildet wurde. In einem weiteren Drückwalzprozess wurden die in radialer Richtung äußeren Abschnitte der jeweiligen rippenförmigen Erhebungen 44 derart bearbeitet, dass ein Materialfluss in axialer Richtung 46 der Zylinderlaufbuchse resultiert, der zu der schlussendlich dargestellten in radialer Richtung 8 Hinterschnitte 48 bildenden Struktur führt.

Figur 6 zeigt eine weitere Ausführungsform einer in einem zweistufigen Drückwalzprozess hergestellten Oberflächenstruktur, bei denen die im Wesentlichen konzentrische rippenförmige Erhebungen bildenden Flankenabschnitte 50, 52 zur gleichen axialen Richtung 54 hin geneigt sind. Es wurde bei der Herstellung der Oberflächenstruktur nach Figur 6 von einer trapezförmigen in einem ersten Bearbeitungsschritt hergestellten Oberflächenstruktur ausgegangen, die in der Figur 6 durch unterbrochene Linien 56 angedeutet ist. Durch den zweiten Bearbeitungsschritt wurde durch Drückwalzen die schlussendliche Oberflächenstruktur, die in radialer Richtung Hinterschnitte 58 bildet, erhalten. Die dargestellte Oberflächenstruktur entspricht insoweit der Oberflächenstruktur nach Figur 4, als der in Neigungsrichtung hintere Flankenabschnitt 52 einen radial äußeren Teilabschnitt 60 aufweist, der bei Krafteinwirkung in Neigungsrichtung 62 des Flankenabschnitts 52 einen Hinterschnitt bildet und so wirksam ein Ablösen der Buchse vom Umguß bewirkt.

## Patentansprüche

1. Zylinderlaufbuchse (10) mit einer radial außen liegenden Oberflächenstruktur mit sich in Umfangsrichtung erstreckenden rippenförmigen Erhebungen (2), an deren Flanken Bereiche mit Hinterschnitt (14, 48, 58) in radialer Richtung (8) ausgebildet sind und die zur Verankerung mit einer zur Bildung eines Zylinderblocks einzugießenden Leichtmetalllegierung (64) dienen, **dadurch gekennzeichnet, dass** die rippenförmigen Erhebungen (2) durch Spanen oder Umformen im Querschnitt parallelogrammartig, trapezförmig oder T-förmig ausgebildet sind.

2. Zylinderlaufbuchse nach Anspruch 1, **dadurch gekennzeichnet, dass** die Oberflächenstruktur von Gewindegängen gebildet ist.

3. Zylinderlaufbuchse nach Anspruch 2, **dadurch gekennzeichnet, dass** die Steigung (S) der Gewindegänge 1 bis 4 mm beträgt.

4. Zylinderlaufbuchse nach Anspruch 2 oder 3, **gekennzeichnet durch** eine Kombination von Links- und Rechtsgewinden.

5. Zylinderlaufbuchse nach einem der vorstehenden Ansprüche, **dadurch gekennzeichnet, dass** die Tiefe (T) der Oberflächenstruktur 0,3 bis 2 mm beträgt.

6. Zylinderlaufbuchse nach einem der vorstehenden Ansprüche, **gekennzeichnet durch** die Nuten- oder Gewindestruktur bildenden Flankenabschnitte (4, 6, 16, 18, 20, 22, 24, 34), die in einer Längsschnittebene der Zylinderlaufbuchse (10) zwischen 0 und 30 Grad zur radialen Richtung (8) geneigt sind.

7. Zylinderlaufbuchse nach Anspruch 6, **dadurch gekennzeichnet, dass** die Flankenabschnitte (4, 6, 16, 18, 22, 24, 34), zwischen 15 und 25 Grad zur radialen Richtung (8) geneigt sind.

8. Zylinderlaufbuchse nach Anspruch 6 oder 7, **dadurch gekennzeichnet, dass** die Flankenabschnitte (16, 18, 20, 22, 24, 34) eine Trapezform definieren.

9. Zylinderlaufbuchse nach einem oder mehreren der vorstehenden Ansprüche, **dadurch gekennzeichnet, dass** einer der Flankenabschnitte (24) eine Abstufung mit einem radial inneren und einem radial äußeren Teilabschnitt (26 bzw. 28) aufweist.

10. Zylinderlaufbuchse nach Anspruch 9, **dadurch gekennzeichnet, dass** der radial äußere Teilabschnitt (28, 60) des in Neigungsrichtung hinteren Flankenabschnitts (24, 52) einen geringeren Neigungswinkel zur radialen Richtung (8) als der radial innere Teilabschnitt (26) aufweist.

11. Zylinderlaufbuchse nach Anspruch 9 oder 10, **dadurch gekennzeichnet, dass** beide Teilabschnitte (26, 28) über einen dritten Teilabschnitt (30) aneinander angebunden sind.

12. Zylinderlaufbuchse nach einem oder mehreren der vorstehenden Ansprüche, **dadurch gekennzeichnet, dass** die Oberflächenstruktur durch einen zweistufigen Bearbeitungsprozess gebildet ist, wobei in einer ersten Stufe eine in radialer Richtung (8) hinterschnittfreie Oberflächenstruktur gebildet wird und in einem anschließenden Umformprozess die radial äußeren Bereiche der Oberflächenstruktur in axialer Richtung (46, 54) derart verdrängt werden, dass sie in radialer Richtung (8) Hinterschnitte bilden.

13. Zylinderlaufbuchse nach Anspruch 12, **dadurch gekennzeichnet, dass** auch der erste Prozess ein Umformprozess, wie Drückwalzen oder Strangpressen, ist.

## Claims

1. A cylinder liner (10) having a radially external surface structure, having rib-shaped elevations (2) extending in the peripheral direction, on the flanks whereof regions with an undercut (14, 48, 58) are made in the radial direction (8) and which serve for anchoring to a light metal alloy (64) which is to be cast to form a cylinder block, **characterised in that** the rib-shaped elevations (2) are made by cutting or shaping in the manner of a parallelogram shape, a trapezium shape or a T shape in cross-section.

2. A cylinder liner according to Claim 1, **characterised in that** the surface structure is formed by thread turns.

3. A cylinder liner according to Claim 2, **characterised in that** the pitch (S) of the thread turns is 1 to 4 mm.

4. A cylinder liner according to Claim 2 or 3, **characterised by** a combination of left-hand threads and right-hand threads.

5. A cylinder liner according to one of the preceding claims, **characterised in that** the depth (T) of the surface structure is 0.3 to 2 mm.

6. A cylinder liner according to one of the preceding claims, **characterised by** flank portions (4, 6, 16, 18, 20, 22, 24, 34) forming the grooved or threaded structure and inclined by between 0 and 30 degrees with respect to the radial direction (8) along a plane of longitudinal section of the cylinder liner (10).

7. A cylinder liner according to Claim 6, **characterised in that** the flank portions (4, 6, 16, 18, 22, 24, 34) are inclined by between 15 and 25 degrees with respect to the radial direction (8).

8. A cylinder liner according to Claim 6 or 7, **characterised in that** the flank portions (16, 18, 20, 22, 24, 34) define a trapezium shape.

9. A cylinder liner according to one or more of the preceding claims, **characterised in that** one of the flank portions (24) has a step including a radially inner and a radially outer portion part (26 and 28 respectively).

10. A cylinder liner according to Claim 9, **characterised in that** the radially outer portion part (28, 60) of the flank portion (24, 52) which is to the rear as seen in the direction of inclination has a smaller angle of inclination with respect to the radial direction (8) than the radially inner portion part (26).

11. A cylinder liner according to Claim 9 or 10, **characterised in that** both portion parts (26, 28) are joined to one another by way of a third portion part (30).

12. A cylinder liner according to one or more of the preceding claims, **characterised in that** the surface structure is formed by a two-step machining procedure, in which in a first step a surface structure which is free of undercuts in the radial direction (8) is formed and in a subsequent shaping procedure the radially outer regions of the surface structure are displaced in the axial direction (46, 54) such that they form undercuts in the radial direction (8).

13. A cylinder liner according to Claim 12, **characterised in that** the first procedure is also a shaping procedures, such as metal spinning or extrusion.

## Revendications

1. Chemise de cylindre (10) dont la structure de surface extérieure radialement présente des élévations (2) en forme de nervures s'étendant dans le sens circonférentiel, sur les flancs desquelles des zones présentant une pente de dépouille (14, 48, 58) sont formées dans le sens radial (8) et qui servent à l'ancrage avec un alliage léger (64) qui doit être coulé pour former un bloc-cylindres, **caractérisée en ce que** la section transversale des élévations (2) en forme de nervures est réalisée en forme de parallélogramme, de trapèze ou de T par suite d'un usinage par enlèvement de copeaux ou d'un formage.

2. Chemise de cylindre selon la revendication 1, **caractérisée en ce que** la structure de surface est formée par des filets hélicoïdaux.

3. Chemise de cylindre selon la revendication 2, **caractérisée en ce que** le pas (5) des filets hélicoïdaux est de 1 à 4 mm.

4. Chemise de cylindre selon la revendication 2 ou 3, **caractérisée par** une combinaison de filets gauche et droit.

5. Chemise de cylindre selon l'une des revendications précédentes, **caractérisée en ce que** la profondeur (T) de la structure de surface est de 0,3 à 2 mm.

6. Chemise de cylindre selon l'une des revendications précédentes, **caractérisée par** les tronçons de flanc (4, 6, 16, 18, 20, 22, 24, 34) formant la structure des rainures ou des filets, qui sont inclinés dans un plan de section longitudinale de la chemise de cylindre (10) entre 0 et 30 degrés par rapport au sens radial (8).

7. Chemise de cylindre selon la revendication 6, **caractérisée en ce que** les tronçons de flanc (4, 6, 16, 18, 22, 24, 34) sont inclinés entre 15 et 25 degrés par rapport au sens radial (8).

8. Chemise de cylindre selon la revendication 6 ou 7, **caractérisée en ce que** les tronçons de flanc (16, 18, 20, 22, 24, 34) définissent une forme de trapèze.

9. Chemise de cylindre selon l'une ou plusieurs des revendications précédentes, **caractérisée en ce que** l'un des tronçons de flanc (24) présente une gradation avec un tronçon partiel (26 ou 28) intérieur radialement et extérieur radialement.

10. Chemise de cylindre selon la revendication 9, **caractérisée en ce que** le tronçon partiel (28, 60) extérieur radialement du tronçon de flanc (24, 52) arrière dans le sens d'inclinaison présente un angle d'inclinaison inférieur par rapport au sens radial (8) que le tronçon partiel (26) intérieur radialement.

11. Chemise de cylindre selon la revendication 9 ou 10, **caractérisée en ce que** les deux tronçons partiels (26, 28) sont reliés l'un à l'autre par un troisième tronçon partiel (30).

12. Chemise de cylindre selon l'une ou plusieurs des revendications précédentes, **caractérisée en ce que** la structure de surface est formée par un processus d'usinage en deux étapes, une structure de surface sans pente de dépouille dans le sens radial (8) étant formée lors d'une première étape, et les zones extérieures radialement de la structure de surface étant repoussées dans le sens axial (46, 54), au cours d'un processus de formage consécutif, de manière à former des pentes de dépouille dans le sens radial (8).

13. Chemise de cylindre selon la revendication 12, **caractérisée en ce que** le premier processus est également un processus de formage tel qu'un fluotournage ou un moulage par extrusion.
